# EUROPÄISCHE PATENTSCHRIFT

(11) **EP 1 774 179 B1**
(45) Veröffentlichungstag und Bekanntmachung des Hinweises auf die Patenterteilung: **03.08.2011**
(21) Anmeldenummer: 05767976.3
(22) Anmeldetag: 20.06.2005
(51) Int. Cl.: F04D 29/16, F01D 5/20, F04D 29/32

(54) **VERDICHTERSCHAUFEL**
COMPRESSOR BLADE
AUBE DE COMPRESSEUR

(30) Priorität: 06.08.2004 EP 04018728
(43) Veröffentlichungstag der Anmeldung: 18.04.2007
(73) Patentinhaber: SIEMENS AKTIENGESELLSCHAFT, 80333 München (DE)
(72) Erfinder: CORNELIUS, Christian, 45549 Sprockhövel (DE); KÜSTERS, Bernhard, 47475 Kamp-Lintfort (DE); MAIS, Stephan, 13403 Berlin (DE); PETERS, Andreas, 40883 Ratingen (DE); SCHIRRMACHER, Achim, 45663 Recklinghausen (DE); STEPHAN, Lutz, 13405 Berlin (DE); VAN DEN TOORN, Bernd, 45478 Mülheim a.d. Ruhr (DE)
(86) Internationale Anmeldenummer: PCT/EP2005/052848
(87) Internationale Veröffentlichungsnummer: WO 2006/015899

(56) Entgegenhaltungen:
- DE-A1- 1 428 165
- FR-A- 2 054 402
- US-A- 6 039 531
- US-B1- 6 206 642
- PATENT ABSTRACTS OF JAPAN Bd. 2000, Nr. 08, 6. Oktober 2000 (2000-10-06) & JP 2000 130102 A (ISHIKAWAJIMA HARIMA HEAVY IND CO LTD), 9. Mai 2000 (2000-05-09) in der Anmeldung erwähnt

## Beschreibung

Die Erfindung betrifft eine Verdichterschaufel wie im Oberbegriff der Anspuchs 1.

Eine solche verdichter Schaufel ist Z.B aus der DE-A-1428165 oder der JP-A-2000130102 bekannt.

Eine Turbinenschaufel mit einer an dem Schaufelblatt angegossenen Dichtlippe ist aus der US 6,039,531 bekannt. Die Dichtlippe verläuft mittig zwischen Saugseite und Druckseite an der Profilspitze.

Außerdem ist aus der JP-A-2000130102 eine Verdichterlaufschaufel, die an ihrem freien Ende des Schaufelprofils eine Stirnfläche auf weist, an der eine lippenartige Rippe im Bereich der Saugseite des Schaufelprofils von einer Anströmkante zu einer Abströmkante verläuft. Die Rippe der Verdichterlaufschaufel dient beim Betrieb des Verdichters als Dichtelement, um die Spitzenspaltverluste im Verdichter, welche zwischen der Schaufelspitze und der Begrenzung des Verdichterkanals auftreten, zu verringern.

Die Herstellung einer solchen Dichtrippe an der Saugseite der Schaufel mit einer Anstreifkante kann insbesondere bei stark randzonenkorrigierten, d.h. im Spitzenbereich besonders stark gekrümmten, Schaufeln kostenintensiv sein, da die Herstellung bzw. die Konturfräsung mittels eines Fünf-Achs-Fräsers durchgeführt wird. Nach dem Fräsen der Saugseitenwand und der Dichtlippengeometrie wird die Schaufel saugseitig manuell geschliffen, um die geforderte Oberflächengüte zu erzielen. Diese manuelle Bearbeitung führt zu häufigen Fertigungsfehlern mit entsprechenden Nachteilen, wie z.B. Ausschuss bzw. nicht optimalen Konturen.

Aufgabe der Erfindung ist es daher, eine aerodynamisch verbesserte Verdichterschaufel anzugeben, ohne die Dichtwirkung der Dichtlippe zu vermindern.

Die auf die Verdichterschaufel bezogene Aufgabe wird durch die Merkmale des Anspruchs 1 gelöst.

Die Erfindung geht von der Erkenntnis aus, dass eine erfindungsgemäße Dichtlippe einer Verdichterschaufel kostengünstig durch eine Drei-Achs-Fräseinrichtung hergestellt wird, obwohl aufgrund der geometrisch anspruchsvollen, aerodynamischen Form des Schaufelprofils der Verdichterschaufel dieses mittels einer Fünf-Achs-Fräseinrichtung oder durch Präzisionsschmieden hergestellt wird.

Zur Herstellung kann somit ein einfacheres Herstellungsverfahren und/oder dafür eine in der Benutzung kostengünstigere Maschine eingesetzt werden. Insbesondere bei im Spitzenbereich vergleichsweise stark gekrümmten Verdichterschaufeln ist dies von Vorteil.

Zudem entfallen fehleranfällige und kostenintensive Fertigungsschritte, wie beispielsweise eine manuelle Nachbearbeitung, ersatzlos. Der Herstellungsprozess verkürzt sich. Ferner führt der Wegfall der manuellen Nachbearbeitung zu einer wesentlich höheren Prozesssicherheit.

Auch kann die Genauigkeit der erfindungsgemäßen Geometrie der Dichtlippe einfacher überprüft und kontrolliert werden, als diejenige einer Dichtlippe, die parallel zur Saugseite ausgeführt ist. Dies führt zu einer weiteren Herstellungskostenreduzierung.

Erfindungsgemäß beträgt die Höhe der Dichtlippe maximal zwei Prozent der Höhe des Schaufelprofils. Bisher wies eine mit dem Schaufelprofil einstückig verbundene Dichtlippe eine größere Höhe aus fertigungstechnischen Gründen auf.

Berechnungen zeigen, dass die neu gewählte Größe der Dichtlippe an der Stirnseitenfläche keinen negativen Einfluss auf die aerodynamische Leistungsfähigkeit des Schaufelprofils hat, vielmehr vergrößert sich aufgrund der niedrigeren Dichtlippe die aerodynamisch optimierte, wirksame Fläche des Schaufelprofils, was bei einem mit der erfindungsgemäßen Verdichterschaufel bestücktem Verdichter zu einer verbesserten Aerodynamik, zu geringeren Strömungsstörungen im Spitzenbereich des Schaufelprofils und insgesamt zu einem gesteigerten Wirkungsgrad führt.

Die Dichtlippe weist eine saugseitige Seitenfläche und eine druckseitige Seitenfläche auf, welche parallel zur Hauptachse verlaufen. Diese kann besonders einfach und somit kostengünstig hergestellt werden. Darüber sind die beiden Seitenflächen so zu fertigen, dass sie auch parallel zur Profilmittenlinie verlaufen. Folglich sind die Seitenflächen der Dichtlippe nicht aerodynamisch geformt, d.h. nicht zur Hauptachse geneigt, wie die Kontur der Seitenwände des Schaufelprofils. Weiterhin vermindert die Dichtlippe die Spitzenspaltverluste über die Profilspitze hinweg.

Vorteilhafte Ausgestaltungen sind in den Unteransprüchen angegeben.

In einer vorteilhaften Ausgestaltung sind die Seitenflächen der Dichtlippe mittels einer Anstreiffläche miteinander verbunden, welche Anstreiffläche senkrecht zu dem Radius des Rotors des Verdichters steht. Somit kann zwischen Gehäuse- bzw. Nabenbauteilen und der Verdichterschaufel ein zylindrischer Spalt gebildet werden, welcher die Spaltverluste reduziert.

Die erfindungsgemäße Verdichterschaufel lässt sich in gleicher Weise vorteilhaft als Laufschaufel wie auch als Leitschaufel verwenden.

Besonders bevorzugt ist die Ausgestaltung, bei der mindestens eine Seitenfläche der Dichtlippe mit der Stirnseitenfläche über einen Übergangsradius miteinander verbunden ist, dessen Größe maximal 25 Prozent der Höhe der Dichtlippe beträgt. Aufgrund des besonders kleinen Übergangsradius kann eine äußerst niedrige Dichtlippenhöhe erzielt werden. Die Herstellung eines solchen Übergangsradius erfolgt kostengünstig zusammen mit der Dichtlippe mittels eines Schaftfräsers auf einer Drei-Achs-Fräseinrichtung. Dagegen wiesen bisher stark gekrümmte Schaufelprofile mit einer mit einem großen Übergangsradius gefrästen Dichtlippe besonders im mittleren Bereich zwischen Anströmkante und Abströmkante eine größere Dichtlippenhöhe auf als im Bereich der Anström- und Abströmkante, was bisher zu Strömungsstörungen führte. Dieser konvexe Verlauf der Dichtlippe bzw. deren Höhe kann mit wesentlich kleineren Übergangsradien vermieden werden.

Die Erfindung wird anhand einer Zeichnung näher erläutert. Es zeigen:
- FIG 1: einen Längsteilschnitt durch eine Gasturbine mit einem Verdichter,
- FIG 2: eine erfindungsgemäße Verdichterschaufel in einer perspektivischen Ansicht und
- FIG 3: eine Detailansicht einer Anstreiffläche einer ver- dichterschaufel.

Verdichter und Gasturbinen sowie deren Arbeitsweisen sind allgemein bekannt. Hierzu zeigt FIG 1 eine Gasturbine 1 mit einem um eine Rotationsachse 3 drehbar gelagerten Rotor 5.

Entlang der Rotationsachse 3 weist die Gasturbine 1 ein Ansaughaus 7, einen Verdichter 9, eine torusartige Ringbrennkammer 11 und eine Turbineneinheit 13 auf.

Sowohl im Verdichter 9 als auch in der Turbineneinheit 13 sind Leitschaufeln 15 und Laufschaufeln 17 jeweils in Kränzen angeordnet. Im Verdichter 9 folgt dabei einem Laufschaufelkranz 19 ein Leitschaufelkranz 21. Die Lauf schaufeln 17 sind dabei am Rotor 5 mittels Rotorscheiben 23 befestigt, wohingegen die Leitschaufeln 15 feststehend am Gehäuse 25 montiert sind.

Ebenso sind in der Turbineneinheit 13 Kränze 21 aus Leitschaufeln 15 angeordnet, denen jeweils in Richtung des Strömungsmediums gesehen ein Kranz aus Laufschaufeln 17 folgt.

Die jeweiligen Schaufelprofile der Leitschaufeln 15 und der Laufschaufeln 17 erstrecken sich dabei strahlenförmig in einem ringförmigen Strömungskanal 27.

Beim Betrieb der Gasturbine 1 wird vom Verdichter 9 Luft 29 durch das Ansaughaus 7 angesaugt und verdichtet. Am Austritt 31 des Verdichters 9 wird die verdichtete Luft zu den Brennern 33 geführt, welche auf einem Ring liegend an der Ringbrennkammer 11 vorgesehen sind. In den Brennern wird die verdichtete Luft 29 mit einem Brennmittel 35 vermischt, welches Gemisch in der Ringbrennkammer 11 zu einem Heißgas 37 verbrannt wird. Anschließend strömt das Heißgas 37 durch den Strömungskanal 27 der Turbineneinheit 13 an Leitschaufeln 15 und Laufschaufeln 17 vorbei. Dabei entspannt sich das Heißgas 37 an den Laufschaufeln 17 der Turbineneinheit 13 arbeitsleistend. Hierdurch wird der Rotor 5 der Gasturbine 1 in eine Drehbewegung versetzt, welche zum Antrieb des Verdichters 9 und zum Antrieb einer nicht dargestellten Arbeitsmaschine dient.

FIG 2 zeigt eine Verdichterschaufel 50 in einer perspektivischen Ansicht. Die Verdichterschaufel 50 weist entlang einer Hauptachse 53 einen Schaufelfuß 55, einen Plattformbereich 57 mit einer Plattform 59 und ein Schaufelprofil 61 auf. Das Schaufelprofil 61 wird beim Betrieb des Verdichters 9 von Luft 29 umströmt, die das Schaufelprofil 61 an einer Anströmkante 63 an- und von einer Abströmkante 65 abströmt. Das Schaufelprofil 61 wird von einer Druckseitenwand 67 und von einer Saugseitenwand 69 gebildet und weist eine in Richtung der Hauptachse 53 verlaufende Schaufelhöhe H auf.

Von der Anströmkante 63 zur Abströmkante 65 verläuft eine Profilmittenlinie 71, die an jeder Stelle ihres Verlaufes eine Senkrechte aufweist, welche Senkrechte 74 sowohl die Saugseitenwand 69 als auch die Druckseitenwand 67 schneidet. Dabei ist jeweils ein erster Abstand A zwischen den Schnittpunkten der Senkrechten 74 mit der Profilmittenlinie 71 und der Druckseitenwand 67 mit der Senkrechten 74 identisch zu einem zweiten Abstand B, welcher zwischen den Schnittpunkten der Profilmittenlinie 71 mit der Senkrechten 74 und der Saugseitenwand 69 mit der Senkrechten 74, vorliegt.

Ferner weist das Schaufelprofil 61 an seiner der Plattform 59 abgewandten Profilspitze 72 eine Stirnseitenfläche 73 auf, an der eine Dichtlippe 75 angeordnet ist. Die Dichtlippe 75 ist schmaler als das Schaufelprofil 61, erstreckt sich von Anströmkante 63 zur Abströmkante 65 und verläuft entlang der Profilmittenlinie 71, also im Abstand zwischen der Kontur der Saugseitenwand 69 und der Druckseitenwand 67.

Die Dichtlippe 75, auch Anstreifkante genannt, weist eine der Druckseitenwand 67 zugewandte erste Seitenfläche 77 und eine der Saugseitenwand 69 zugewandte zweite Seitenfläche 79 auf.

Die gekrümmten Seitenflächen 77, 79 der Dichtlippe 75 verlaufen parallel zur Hauptachse 53 und auch parallel zur Profilmittenlinie 71, wohingegen die Saugseitenwand 69 des Schaufelprofils 61 als auch die Druckseitenwand 67 des Schaufelprofils 61 aus aerodynamischen Gründen geneigt, d.h. schräg, zur Hauptachse 53 verlaufen. Verglichen mit einer Schaufel aus dem Stand der Technik kann hierdurch eine vereinfachte Herstellung der Dichtlippe 75 erzielt werden.

Außerdem sind die Seitenflächen 77, 79 der Dichtlippe 75 mittels einer Anstreiffläche 81, miteinander verbunden, welche Anstreiffläche 81 senkrecht zu dem Radius des Rotors 5 des Verdichters 9 steht.

Die Dichtlippe 75 weist eine parallel zur Hauptachse 53 gerichtete Höhe HL auf, welche zwischen der Stirnseitenfläche . 73 des Schaufelprofils und der Anstreiffläche 81 gemessen wird und Teil der Schaufelprofilhöhe H ist.

FIG 3 zeigt eine Detailansicht einer erfindungsgemäßen Anstreifkante. Hierbei ist klar ersichtlich, dass die Dichtlippe 75 mittig zwischen der Saugseitenwand 69 und der Druckseitenwand 67 von der Anströmkante 63 zur Abströmkante 65 verläuft, mit parallel zur Hauptachse 53 und zur Profilmittenlinie 71 ausgerichteten Seitenflächen 77, 79.

Die Seitenflächen 77, 79 gehen über einen Übergangsradius R in die Stirnseitenfläche 73 über, welcher vorteilhafterweise maximal 25 Prozent der Dichtlippenhöhe H1, beträgt. Hierdurch kann eine besonders niedrige Dichtlippe hergestellt werden, deren Höhe HL maximal 2 Prozent der Schaufelblatthöhe H beträgt.

Durch die neue Geometrie und Position der Dichtlippe 75 entfallen fehleranfällige und kostenintensive Fertigungsschritte. Hierdurch können sowohl die Fertigungskosten als auch die Ausschussrate der hergestellten Verdichterschaufeln 50 reduziert werden. Eine Verschlechterung der Spitzenspaltverluste über den Radialspalt zwischen Verdichterschaufel 50 und Innengehäuse tritt dabei nicht auf, ebenso wenig wie Strömungsverluste aufgrund der unwesentlich verringerten, maximal möglichen aerodynamisch wirksamen Profilfläche.

## Patentansprüche

1. Verdichterschaufel (50) für einen Verdichter (9),
welche entlang einer Hauptachse (53) einen Schaufelfuß (55), einen Plattformbereich (59) und ein sich daran anschließendes Schaufelprofil (61) mit einer Profilspitze (72) aufweist,
welches Schaufelprofil (61) von einer konvexen Saugseitenwand (69) und einer der Saugseitenwand (69) gegenüberliegenden konkaven Druckseitenwand (67) gebildet wird,
welche Wände (67, 69) schräg zur Hauptachse (53) verlaufen und bezogen auf ein Strömungsmedium, sich von einer Anströmkante (65) zu einer Abströmkante (65) erstrecken und zwischen denen eine Profilmittenlinie (71) mittig verläuft, wobei
an der Profilspitze (72) eine quer zur Hauptachse (53) stehende Stirnseitenfläche (73) angeordnet ist,
an der eine
Dichtlippe (75) zumindest teilweise von der Anströmkante (65) zur Abströmkante (65)
verläuft und
das Schaufelprofil (61) einschließlich der Dichtlippe (74) eine in Richtung der Hauptachse (53) verlaufende Schaufelprofilhöhe (H) aufweist,
**dadurch gekennzeichnet, dass** die Dichtlippe (75) mit dem Schaufelprofil (61) einstückig ausgebildet ist und im Abstand von Saugseitenwand (69) und von Druckseitenwand (67) entlang der Profilmittenlinie (71) verläuft,
dass die Höhe (HL) der Dichtlippe (74) weniger als zwei Prozent der Höhe (H) des Schaufelprofils (61) beträgt und dass die Dichtlippe (75) eine saugseitige Seitenfläche (79) und eine druckseitige Seitenfläche (77) aufweist,
welche jeweils parallel zur Hauptachse (53) und parallel zu der Profilmittenlinie (71) verlaufen.

2. Verdichterschaufel (50) nach Anspruch 1,
bei der die Seitenflächen (77,79) der Dichtlippe (75) mittels einer Anstreiffläche (81) miteinander verbunden sind, welche Anstreiffläche (81) senkrecht zu dem Radius des Rotors (5) des Verdichters (9) steht.

3. Verdichterschaufel (50) nach einem der Ansprüche 1 oder 2,
bei der mindestens eine Seitenfläche (77, 79) der Dichtlippe (75) mit der Stirnseitenfläche (73) über einen Radius (R) miteinander verbunden ist, dessen Größe maximal 25 Prozent der Höhe (HL) der Dichtlippe (75) beträgt.

## Claims

1. Compressor blade (50) for a compressor (9),
which blade, along a main axis (53), has a blade root (55), a platform section (59) and a blade profile (61), with a profile tip (72), adjoining the platform section,
which blade profile (61) is formed by a convex suction side wall (69) and a concave pressure side wall (67) opposite the suction side wall (69),
which walls (67, 69) extend diagonally to the main axis (53), with regard to a flow medium, extend from a leading edge (65) to a trailing edge (65), and between which a profile center line (71) extends in the middle, wherein an end face (73), which is disposed transversely to the main axis (53), is located on the profile tip (72),
upon which end face a sealing lip (75) extends at least partially from the leading edge (65) to the trailing edge (65), and the blade profile (61), including the sealing lip (74), has a blade profile height (H) which extends in the direction of the main axis (53),
**characterized in that** the sealing lip (75) is formed in one piece with the blade profile (61) and extends along the profile center line (71) at a distance from suction side wall (69) and from pressure side wall (67),
**in that** the height (HL) of the sealing lip (74) is less than two per cent of the height (H) of the blade profile (61), and **in that** the sealing lip (75) has a side face (79) on the suction side and a side face (77) on the pressure side, which side faces each extend parallel to the main axis (53) and parallel to the profile center line (71).

2. Compressor blade (50) according to Claim 1,
in which the side faces (77, 79) of the sealing lip (75) are interconnected by means of a feathered surface (81), which feathered surface (81) is disposed perpendicularly to the radius of the rotor (5) of the compressor (9).

3. Compressor blade (50) according to one of Claims 1 or 2, in which at least one side face (77, 79) of the sealing lip (75) is interconnected to the end face (73) by a radius (R), the size of which is at most 25 percent of the height (HL) of the sealing lip (75).

## Revendications

1. Aube (50) pour un compresseur ( 9 ), qui comporte, le long d'un axe ( 53 ) principal, une emplanture ( 55 ) d'aube, une partie ( 59 ) de plateforme et un profilé ( 61 ) d'aube s'y raccordant et ayant une pointe ( 72 ) de profilé,
lequel profilé ( 61 ) d'aube est formé d'une paroi ( 69 ) d'extrados convexe et d'une paroi ( 67 ) d'intrados concave opposée à la paroi ( 69 ) d'extrados, lesquelles parois ( 67, 69 ) sont inclinées par rapport à l'axe ( 53 ) principal et rapportées à un fluide en écoulement, s'étendent d'un bord ( 65 ) d'attaque à un bord ( 65 ) de fuite et entre lesquelles s'étend, au milieu, une ligne ( 71 ) médiane de profilé, dans laquelle
à la pointe ( 72 ) du profilé est disposée une surface ( 73 ) latérale frontale, perpendiculaire à l'axe ( 53 ) principal, sur laquelle une lèvre (75) d'étanchéité s'étend au moins en partie du bord ( 65 ) d'attaque au bord ( 65 ) de fuite et le profilé ( 61) d'aube comporte, y compris la lèvre ( 74 ) d'étanchéité, une hauteur ( H ) de profilé d'aube s'étendant dans la direction de l'axe ( 53 ) principal,
**caractérisée en ce que** la lèvre ( 75 ) d'étanchéité est formée d'une pièce avec le profilé ( 61 ) d'aube et s'étend le long de la ligne ( 71 ) médiane de profilé à distance de la paroi ( 69 ) d'extrados et de la paroi ( 67 ) d'intrados, **en ce que** la hauteur ( HL ) de la lèvre ( 74 ) d'étanchéité représente moins de deux pourcent de la hauteur ( H ) du profilé ( 61 ) de l'aube et **en ce que** la lèvre (75) d'étanchéité a une surface ( 79 ) latérale d'extrados et une surface ( 77 ) latérale d'intrados, qui s'étendent respectivement parallèlement à l'axe ( 53 ) principal et parallèlement à la ligne (71) médiane du profilé.

2. Aube ( 50 ) pour un compresseur suivant la revendication 1, dans laquelle les surfaces ( 77, 79 ) latérales de la lèvre ( 75 ) d'étanchéité sont reliées entre elle au moyen d'une surface ( 81 ) rasante, laquelle surface ( 81 ) rasante est perpendiculaire au rayon du rotor (5) du compresseur ( 9 ).

3. Aube (50) pour un compresseur suivant l'une des revendications 1 ou 2,
dans laquelle au moins une surface ( 77, 79 ) latérale de la lèvre ( 75 ) d'étanchéité est reliée ensemble avec la surface ( 73 ) latérale frontale sur un rayon ( R ) dont la valeur représente au maximum 25 pourcent de la hauteur ( HL ) de la lèvre ( 75 ) d'étanchéité.
